# EUROPÄISCHE PATENTANMELDUNG

(11) **EP 0 902 238 A1**
(43) Veröffentlichungstag der Anmeldung: **17.03.1999**
(21) Anmeldenummer: 98112255.9
(22) Anmeldetag: 02.07.1998
(51) Int. Cl.: F24C 3/10

(54) **Hochspannungs-Zündvorrichtung für Gasherde**

(30) Priorität: 09.09.1997 DE 29716170 U
(71) Anmelder: DREEFS GmbH Schaltgeräte und Systeme, 96364 Marktrodach (DE)
(72) Erfinder: Imer, Klaus, 96317 Kronach (DE); Wich-Glasen, Andreas, 96364 Marktrodach (DE); Bauer, Wolfgang, 96317 Kronach (DE); Sinkel, Andreas, 96364 Marktrodach (DE)
(74) Vertreter: Koch, Günther, Dipl.-Ing.

(57) **Zusammenfassung**

Es wird eine Hochspannungs-Zündvorrichtung für Gasherde beschrieben, bei der durch Eindrücken irgendeines von mehreren Bedienungsknebeln der Gashähne ein elektrischer Kontakt geschlossen wird, der im Primärkreis eines Zündtrafos liegt, dessen Sekundärwicklung an die Zündelektroden sämtlicher Brenner angeschlossen ist. Bei Betätigung des Bedienungsknebels eines Gashahns wird demgemäß das aus diesem ausströmende Gas gezündet. Gemäß einer ersten Ausführungsform sind hinter der Verblendplatte zwei Kontaktschienen (14) angeordnet, die durch ein Kontaktglied (16) überbrückbar sind, das jedem Gashahn derart zugeordnet ist, daß beim Eindrücken des betreffenden Bedienungsknebels das Kontaktstück die Kontaktschienen überbrückt.

Gemäß einem zweiten Ausführungsbeispiel ist ein Parallelogrammlenker (114) als Übertragungsglied zwischen den einzelnen Bedienungsknebeln und einem elektrischen Schalter vorgesehen. Eine Schiene des Parallelogrammlenkers (114) wird in der Kochmulde festgelegt und die andere, hiermit über Gelenkstücke verbundene Schiene wird von irgendeinem Bedienungsknebel eines Gashahns auf die feste Schiene gedrückt und dabei senkrecht zur Betätigungsrichtung des Bedienungsknebels verschoben, wodurch ein Taststößel des elektrischen Schalters eingedrückt und die Kontakte geschlossen werden.

## Beschreibung

Die Erfindung betrifft eine Hochspannungs-Zündvorrichtung für die jedem Brenner eines Gasherdes zugeordneten elektrischen Zündelektroden gemäß dem Oberbegriff der Patentansprüche 1 und 6.

Eine derartige Zündschaltvorrichtung ist aus der DE 1429108 C3 bekannt. Hierbei ist das Übertragungsglied als Welle ausgebildet, die hinter der Schalterblende verlaufend drehbar gelagert ist. Diese Welle trägt für jeden Bedienungsknebel einen Schaltarm, und ein weiterer Schaltarm wirkt mit einem Mikroschalter zusammen, der im Primärkreis eines Zündtransformators liegt. Beim Eindrücken eines der Schaltknebel wird die Betätigungswelle um einen vorbestimmten Winkelbetrag verschwenkt, wodurch der weitere Hebel veranlaßt wird, den Mikroschalter zu schließen. Beim Loslassen des Bedienungsknebels dreht sich die Betätigungswelle unter der Wirkung einer Feder in die Ausgangsstellung zurück.

Eine ähnliche Zündschaltvorrichtung ist aus der DE 19610522 bekannt. Hierbei ist das Übertragungsglied als quer zur Stellwelle der Gashähne hinter der Schalterblende verschiebbar gelagerter Querschieber ausgebildet, und jede Stellwelle weist einen Schaltnocken auf, der mit dem zugeordneten Mitnehmer nur über einen vorbestimmten Winkelbereich der Stellwellendrehung den Querschieber in Einschaltstellung hält.

Derartige Zündvorrichtungen müssen verschiedene Sicherheitskriterien erfüllen, und sie müssen sicher zünden, sobald eine vorbestimmte Mindestgasmenge ausgeströmt ist. Andererseits muß ein Ausströmen größerer Gasmengen verhindert werden, um eine Verpuffung zu vermeiden.

Der Erfindung liegt die Aufgabe zugrunde, eine einfach aufgebaute und kostengünstig herstellbare Zündvorrichtung für Gasherde zu schaffen, die allen Sicherheitsanforderungen gerecht wird und an alle handelsüblichen Gasherde ohne Veränderung der Grundkonzeption anbaubar ist.

Gelöst wird die gestellte Aufgabe durch die Gesamtheit der in den unabhängigen Ansprüchen 1 bzw. 6 angegebenen Merkmale.

Zweckmäßige konstruktive Ausbildungen der Erfindung ergeben sich aus den den unabhängigen Ansprüchen 1 und 6 zugeordneten Unteransprüchen in Verbindung mit der beiliegenden Zeichnung.

In der beiliegenden Zeichnung sind zwei Ausführungsbeispiele der Erfindung dargestellt. Im einzelnen zeigen:
Fig. 1 ist eine Schnittansicht einer ersten Ausführungsform einer Zündvorrichtung mit parallel geschalteten Schaltern in ungedrückter Stellung (Schalter offen);
Fig. 2 ist eine der Fig. 1 entsprechende Schnittansicht in gedrückter Stellung (Schalter geschlossen);
Fig. 3 ist eine der Fig. 1 entsprechende Ansicht mit zweiteiligem Kunststoffteil;
Fig. 4 zeigt eine Ansicht einer zweiten Ausführungsform einer Zündvorrichtung gemäß der Erfindung mit offenem Schalter;
Fig. 5 ist eine gegenüber Fig. 4 um 90° gedrehte Ansicht des Übertragungsgliedes;
Fig. 6 ist ein Schnitt nach der Linie VI-VI gemäß Fig. 4 in größerem Maßstab;
Fig. 7 und 8 sind den Fig. 4 und 5 entsprechende Ansichten der Zündvorrichtung mit eingedrücktem Bedienungsknebel und geschlossenem Schalter;
Fig. 9 ist ein Schnitt nach der Linie IX-IX gemäß Fig. 7.

Mit dem Bezugszeichen 10 ist in der Zeichnung die Stellwelle der Gasventile bezeichnet, die den nicht dargestellten Bedienungsknebel trägt und axial verschiebbar ist, um den Schaltvorgang auszulösen. Das Drehen der Stellwelle bewirkt eine Einstellung des Gasventils.

Bei dem Ausführungsbeispiel nach Fig. 1 und 2 ist auf die Gasventile eine in ihrer Form entsprechend angepaßte Kunststoffplatte 12 aufgesteckt, auf der parallel zueinander verlaufend zwei Schaltdrähte 14 festgelegt sind, die durch einen Metallstreifen 16 kontaktiert werden. Dieser Metallstreifen 16 ist an einer mit der Kunststoffplatte verbundene Zunge 18 befestigt, die jedem Gasventil zugeordnet ist und ein der Stellwelle entsprechendes Loch 20 oder ein Langloch aufweist, welches über die Stellwelle 10 geschoben wird. Diese Zunge 18 wird beim Eindrücken der Stellwelle über den Schaltknebel oder ein Ausgleichsstück 22 nach innen gedrückt, wodurch, wie aus der Darstellung gemäß Fig. 2 erkennbar, eine Überbrückung der Schaltdrähte 14 erfolgt. Nach Loslassen der Stellwelle kehrt die Zunge 18 durch Eigenfederung in die Öffnungsstellung zurück. Über die Schaltdrähte 14 sind die jedem Gasventil zugeordneten Schalter parallel geschaltet. Wie aus der Zeichnung ersichtlich, besteht die Zündvorrichtung aus einem einzigen Kunststoffteil mit den Schaltdrähten und Metallstreifen 16 an den Schaltzungen. Die Schaltdrähte 14 liegen im Primärkreis des Hochspannungstransformators.

Fig. 3 entspricht der Ausführungsform gemäß Fig. 1 und 2 mit dem Unterschied, daß das Kunststoffteil zweiteilig ausgeführt ist, wobei die Zunge 18A in die Kunststoffplatte 12A eingehängt und über eine Klinke 13A verrastet ist.

Bei dem Ausführungsbeispiel nach Fig. 4 bis 9 ist zwischen den im Primärkreis des Zündtrafos liegenden Schalter 110 und den Bedienungsknebeln 112, von denen in der Zeichnung nur einer dargestellt ist, ein Übertragungsglied 114 in Gestalt eines Parallelogrammlenkers angeordnet. Der Parallelogrammlenker 114 besteht aus einer an der Kochmulde festlegbaren Schiene 116 und einer hierzu parallelen Schiene 118. Die Schienen 116 und 118 sind durch parallele Gelenkstücke 120 miteinander verbunden. Diese Gelenkstücke 120 sind auf Rundzapfen der Schienen 116, 118 aufgeschnappt. Die Länge der Schienen und die Anzahl der Gelenkstücke richtet sich nach der Anzahl und dem Abstand der Gashähne. An der festen Schiene 116 sind Befestigungselemente 122 angebracht, und mit diesen Befestigungselementen 122 wird das Übertragungsglied in der Kochmulde befestigt. Diese Befestigungselemente sind, wie die Enden der Gelenkzapfen, mit Klemmhülsen versehen, mit denen die Befestigungselemente 122 auf dafür vorgesehene, nicht von Gelenkstücken 120 belegte Rundzapfen der Schiene 116 aufgeschnappt werden können.

Die beiden Schienen 116 und 118 sind mit Fenstern 119 ausgestattet, in denen querverlaufend die Rundzapfen 121 eingeformt sind. Auf diesen Rundzapfen sind die an den Enden der Gelenkstücke 120 angeordneten Schlitzhülsen aufgeklemmt. Gleiche Rundzapfen dienen auch noch zur Fixierung von Befestigungselementen 122, die mit gleichen Klemmhülsen ausgestattet sein können wie die Gelenkstücke.

Die feste Schiene 116 der Zündvorrichtung wird in der Kochmulde so befestigt, daß sie unter oder über die Achsen der Gashähne zu liegen kommt. Die Achsen der Gashähne sind durch das Bezugszeichen 124 angedeutet. Jede Achse trägt einen Bedienungsknebel 112.

Der Schalter 110 ist als Tastschalter ausgebildet und weist einen federnd abgestützten Taststößel 126 auf. Der Schalter 110 ist mit der Schiene 116 fest in der Kochmulde angeordnet.

Die den Bedienungsknebeln 112 zugewandte Schiene 118 weist auf ihrem dem Schalter 110 zugewandten Ende einen Schaltfinger 128 auf, der schräg über die feste Schiene 116 nach unten gezogen ist und eine im wesentlichen senkrecht zu den Schienen verlaufende Schaltfläche 130 aufweist, die am federnd abgestützten Taststößel 126 anliegt. Durch die Kraft der Taststößelfeder wird die obere Schiene 128 in die aus den Fig. 4 und 5 ersichtliche Stellung gedrückt, wobei ein Anschlag diese Stellung begrenzt. Dieser Anschlag kann innerhalb des Schaltfingers 128 angeordnet sein, der mit einem entsprechenden Vorsprung der anderen Schiene zusammenwirkt.

Wenn einer der Bedienungsknebel 112 eingedrückt wird, dann drückt er die obere Schiene 118 über die Gelenkstücke 120 gemäß Fig. 4 nach unten und nach links, wodurch der Taststößel 126 eingedrückt wird und den Schalter 110 schließt. Diese Stellung mit geschlossenem Schaltkontakt zeigen die Fig. 7 bis 9. Bei geschlossenem Schaltkontakt wird über die nicht dargestellte Hochspannungsspule an den Brennern ein Funke erzeugt, der das Gas zündet. Durch die schräge Anordnung der Parallellenker-Gelenkstücke 120 und die Anzahl dieser Gelenkstücke wird erreicht, daß die obere Schiene 116 immer den gleichen Schiebeweg nach links ausführt und den Tastschalter betätigt, unabhängig davon, an welcher Stelle die Schiene durch einen Bedienungsknebel oder einen hiermit verbundenen Mitnehmer gedrückt wird. Die Zündvorrichtung nach den Fig. 4 bis 9 kann daher ohne Änderung in alle Gasherde eingebaut werden, unabhängig davon, wieviele Gashähne vorhanden sind und welchen Abstand die Achsen der Gashähne zueinander haben. Auch die Abmessung der Achsen bzw. der Gashähne spielt keine Rolle.

## Patentansprüche

1. Hochspannungs-Zündvorrichtung für Gasherde mit den folgenden Merkmalen:
- jeder Brenner des Gasherdes ist mit einer Hochspannungszündelektrode ausgerüstet;
- die Sekundärwicklung eines Hochspannungstransformators ist an die Zündelektroden sämlicher Brenner angeschlossen;
- die Primärwicklung des Hochspannungstransformators wird durch die Einschaltung einer Schaltvorrichtung an Spannung gelegt;
- die Schaltvorrichtung ist durch Eindrücken des Bedienungsknebels einer axial verschiebbar gelagerten Stellwelle (10) eines beliebigen Brenners einschaltbar, wodurch die Zündelektroden sämtlicher Brenner gezündet werden;
- die Schaltvorrichtung weist einen einzigen Schalter (14) auf, der von allen Bedienungsknebeln über ein Übertragungsglied (18) schaltbar ist;
dadurch gekennzeichnet, daß der einzige an die Primärspule angeschlossene Schalter senkrecht zu allen Stellwellen (10) parallel zueinander verlaufende Schaltdrähte (14) aufweist, die über den einzelnen Brennern zugeordnete, durch die Stellwelle (10) bewegbare Kontaktstücke (16) überbrückbar sind.

2. Zündvorrichtung nach Anspruch 1, dadurch gekennzeichnet, daß auf die Gasventile eine Kunststoffplatte (12) aufsteckbar ist, auf der die beiden Schaltdrähte (14) festgelegt sind.

3. Zündvorrichtung nach den Ansprüchen 1 und 2, dadurch gekennzeichnet, daß die Kontaktstücke von Metallstreifen (16) gebildet sind, welche auf Zungen (18) festgelegt sind, die jedem Gasventil zugeordnet sind.

4. Zündvorrichtung nach den Ansprüchen 2 und 3, dadurch gekennzeichnet, daß die federelastischen Zungen (18) einstückig mit der Kunststoffplatte (12) hergestellt sind.

5. Zündvorrichtung nach den Ansprüchen 2 und 3, dadurch gekennzeichnet, daß die federelastischen Zungen (18A) in die Kunststoffplatte (12A) eingehängt und mit dieser über eine Klinke (13A) verrastet sind.

6. Hochspannungs-Zündvorrichtung für Gasherde mit den folgenden Merkmalen:
- jeder Brenner des Gasherdes ist mit einer Hochspannungszündelektrode ausgerüstet;
- die Sekundärwicklung eines Hochspannungstransformators ist an die Zündelektroden sämtlicher Brenner angeschlossen;
- die Primärwicklung des Hochspannungstransformators wird durch die Einschaltung einer Schaltvorrichtung an Spannung gelegt;
- die Schaltvorrichtung ist durch Eindrücken des Bedienungsknebels einer axial verschiebbar gelagerten Stellwelle (10) eines beliebigen Brenners einschaltbar, wodurch die Zündelektroden sämtlicher Brenner gezündet werden;
- die Schaltvorrichtung weist einen einzigen Schalter (110) auf, der von allen Bedienungsknebeln über ein Übertragungsglied (114) schaltbar ist;
dadurch gekennzeichnet, daß das Übertragungsglied als Parallelogrammlenker (114) ausgebildet ist, der senkrecht zu allen Stellwellen verlaufend angeordnet ist.

7. Zündvorrichtung nach Anspruch 6, dadurch gekennzeichnet, daß der Parallelogrammlenker (114) aus zwei durch Gelenkstücke (120) verbundene Schienen (116, 118) besteht, von denen die eine (116) an der Kochmulde des Gasherdes festlegbar ist, während die andere federnd gegen einen Anschlag abgestützte Schiene (118) durch irgendeinen Schaltknebel (112) betätigbar ist.

8. Zündvorrichtung nach den Ansprüchen 6 und 7, dadurch gekennzeichnet, daß das eine Ende der beweglichen Schiene (118) einen Schaltfinger (128) trägt, der über eine Schaltfläche (130) mit einem Taststößel (126) eines fest in der Kochmulde angeordneten Tastschalters (110) zusammenwirkt.

9. Zündvorrichtung nach den Ansprüchen 6 bis 8, dadurch gekennzeichnet, daß die Gelenkstücke (120) mit Klemmhülsen auf Verbindungsstiften der Schienen aufgeklemmt sind.

10. Zündvorrichtung nach Anspruch 9, dadurch gekennzeichnet, daß auf die Rundzapfen (121) der festen Schiene (116) mit Klemmhülsen versehene Befestigungselemente (122) aufklemmbar sind.
